# EUROPÄISCHE PATENTSCHRIFT

(11) **EP 0 261 412 B1**
(45) Veröffentlichungstag und Bekanntmachung des Hinweises auf die Patenterteilung: **25.03.1992**
(21) Anmeldenummer: 87112207.3
(22) Anmeldetag: 22.08.1987
(51) Int. Cl.: B41F 21/04

(54) **Klemmgreifer für Bogenrotationsdruckmaschinen**
Clamping gripper for sheet-fed rotary presses
Pince pour machines rotatives à feuilles

(30) Priorität: 26.09.1986 DE 3632769
(43) Veröffentlichungstag der Anmeldung: 30.03.1988
(73) Patentinhaber: M.A.N.-ROLAND Druckmaschinen Aktiengesellschaft, 63012 Offenbach (DE)
(72) Erfinder: Raab, Rudolf, D-6450 Hanau 7 (DE); Herold, Manfred, D-8756 Kahl/Main (DE); Hummel, Peter, D-6050 Offenbach (DE)
(74) Vertreter: Marek, Joachim, Dipl.-Ing.

(56) Entgegenhaltungen:
- DE-A- 2 030 040
- DE-A- 3 130 689
- DE-C- 488 949

## Beschreibung

Die Erfindung betrifft einen Klemmgreifer für Bogenrotationsdruckmaschinen nach dem Oberbegriff des ersten Patentanspruches.

Ein Klemmgreifer genannter Gattung ist bekannt aus der DE-PS 488 949.

Von Nachteil ist, daß der hakenförmige Greiferfinger zwischen der Zylinderwand und einer Führungsleiste nur lose, d.h. nicht spielfrei geführt ist. Bei hohen Maschinengeschwindigkeiten stehen für das Öffnen der Greifer nur wenige Millisekunden zur Verfügung und es entstehen schlagartige Belastungen, die zur Erschütterung der Maschine und zu unsauberen Druck führen. Schwingungen der Greiferwelle wirken sich bei diesem Greifer sowohl senkrecht zur Bogenlaufrichtung als auch waagerecht aus, so daß keine lagegenaue Übergabe des Bogens möglich ist.

Aus der DD-PS 66 634 ist es bekannt, einen einteiligen Greiferhebel auf einer Greiferwelle abzustützen und dessen Vorspannkraft durch zwei Druckfedern einzustellen. Von Nachteil ist, daß der Greiferhebel seine statisch bestimmte Lage verliert, wenn eine möglichst vollständige Kompensation der Lagerkraft erreicht werden soll. Bei sehr hohen Maschinengeschwindigkeiten ist keine ausreichende Zentrierung z.B. infolge Störschwingungen, die in die Maschine eingebracht werden, mehr möglich. Von Nachteil sind ferner der verhältnismäßig große Trägheitsradius und die Masse der schwingenden Teile für das Einleiten des Haltevorganges.

Aus der DE-OS 1 908 181 ist ein Greifer bekannt, bei dem die Achse des Greiferfingergelenkes in einem zur Greiferwelle parallelen Drehgelenk schwenkbar gelagert ist, wobei die Achse des Greiferfingergelenks annähernd auf der Greiferspitze wegweisenden Verlängerung einer Geraden gelegen ist, welche die Abstützfläche für die Greiferspitze mit der Achse der Greiferwelle verbindet. Aus der in Fig. 1 gezeigten Geometrie geht hervor, daß die von der Greiferspitze auf die Greiferauflage ausgeübte Kraft weiterhin eine Komponente in Bogenlaufrichtung aufweist. Die Gefahr des Verschiebens des Bogens besteht dadurch, sowie durch eine mögliche Torsion der Greiferwelle bei hohen Vorspannkräften auch weiterhin, wenn auch eine Verbesserung gegenüber üblichen Greifern mit kreisförmiger Bewegung um die Greiferwellenachse erreichbar ist.

Aus der DD-PS 67 992 ist es bekannt, einen Greifer mittels Klemmstück an einer eine ortsfeste Achse aufweisenden schwenkbaren Greiferwelle zu lagern und eine Greiferzunge in einer ersten Bewegungsphase eine Kreisbewegung um die Greiferwellenachse und in einer zweiten Bewegungsphase eine in Bezug auf die Greiferauflage annähernd senkrechte Bewegung zu erteilen. Diese Greiferanordnung wirkt aber mit einer kraftschlüssig arbeitenden parallelen Blattfederanordnung und einer Greiferzunge zusammen, die keine großen Schließkräfte erträgt, ohne zu beulen. Der Greifer ist demnach für möglichst hohe Schließkräfte völlig ungeeignet.

Ein senkrecht schließender Greifer mit einer gesteuerten Greiferwelle ist aus der DE-PS 2 030 040 bekannt. Von Nachteil ist die kraftschlüssige Steuerung der Greiferwelle relativ zum Drehpunkt eines Steuerhebels mittels einer Führung auf einer Steuerkurve. Der zusätzliche Steuerungsaufwand führt zu einer Erhöhung der Massenkräfte des mit großem Trägheitsradius schwingenden Systems und damit zu einer Verminderung des Leistungsvermögens der Druckmaschine.

Ferner ist aus der DE-OS 3 130 689 bekannt, in Verbindung mit einer weichen Greiferauflage einen eine flache Greiferflugbahn ausführenden und in der letzten Bewegungsphase senkrecht schließenden Greiferfinger mit einer in dem Greiferfinger angeordneten und gegen den Bogengreiferaufschlag wirkenden federnden Anschlagschraube zu versehen. Eine weitere Stellschraube ist erforderlich, um federnd miteinander gekoppelte Halter einzustellen, mittels denen der Greiferfinger der Greiferwelle zugeordnet ist. Von Nachteil ist, daß der Greiferfinger einer weichen Greiferauflage zugeordnet werden muß, und an zwei Stellschrauben umständliche Einstellungen erforderlich sind, um eine lagegenaue Übergabe des Bogens zu erreichen. Bei höheren Maschinengeschwindigkeiten wird der Schließvorgang unsauber eingeleitet.

Aus der nachveröffentlichten Patentanmeldung EP-A-0 213 397 ist zwar ein federnder Klemmgreifer bekannt, der in einer zweiten Bewegungsphase eine senkrechte Schließbewegung unabhängig vom Vorhandensein einer weichen Greiferauflage ausführt. Der Beginn der letzten Bewegungsphase muß aber durch Feineinstellung der Greiferspitze zur Haltefläche der Greiferaufschlagleiste eingestellt werden. Außerdem müssen zwei Federn genau aufeinander in der Federkraft abgestimmt werden, um ruckartige Bewegungsabläufe bei der Öffnungs- und Schließbewegung des Greifers zu vermeiden.

Aufgabe der Erfindung ist es, einen Klemmgreifer genannter Art derart weiter zubilden, daß ein nahtloser Übergang von einer spielfreien drehenden Bewegungsphase in eine spielfreie Bewegungsphase des hakenförmigen Greiferfingers senkrecht zur Greiferauflage ermöglicht wird.

Die Aufgabe wird durch die kennzeichnenden Merkmale der Patentansprüche gelöst. Weiterbildungen der Erfindung ergeben sich aus der Zeichnung und der Beschreibung.

Der Vorteil der erfindungsgemäßen Lösung besteht insbesondere darin, daß Schwingungen der Greiferwelle sich nur noch senkrecht und nicht mehr waagerecht auswirken können, wobei die Haltefläche des Greiferaufschlages nicht aus elastischem Material zu bestehen braucht und eine Feineinstellung von Federn sich erübrigt. Der hakenförmige Greiferfinger weist einen nahtlosen spielfreien Übergang von der ersten Bewegungsphase in die letzte Bewegungsphase auf, ohne ein Schieben der Greiferspitze zu bewirken. Derartige Klemmgreifer eignen sich besonders zur Erzielung großer Haltekräfte zwischen Greiferspitzen und Bogengreiferaufschlägen aus harten strukturierten Werkstoffen, z.B. Titankarbiden, die nicht mehr so schnell wie bei den bekannten Klemmgreifern durch die schleifende Wirkung des Papiers verschleißen können.

Am Ausführungsbeispiel der Erfindung wird nachfolgend anhand einer Zeichnung näher beschrieben.

Es zeigen:
- Fig. 1: die Öffnungs- und Schließbewegung des hakenförmigen Greiferfingers, schematisch,
- Fig. 2: eine Ausführung des Klemmgreifers in Seitenansicht,
- Fig. 3: eine Draufsicht auf den Klemmgreifer nach Fig. 2.

In Fig. 1 ist die Linearbewegung eines hakenförmigen Greiferfingers 2 in all ihren Bewegungsphasen schematisch dargestellt. Der hakenförmige Greiferfinger 2 ist im Klemmstück 1, 14 mit seinem unteren Ende mittels eines Mitnahmestiftes 6 angelenkt und wird mit einer am oberen Ende des hakenförmigen Greiferfingers 2 angeordneten Druckfeder 7 über Rollen 5 und 10 an eine Greiferaufschlagleiste 4 gedrückt. Die Druckfeder 7 übernimmt hierbei sowohl die Funktion der Greiferaufschlagkraft als auch die Funktion der Anpreßkraft der Rollen 5, 10 an die Greiferaufschlagleiste 4. Die Rolle 10 stützt sich an einem schrägen Kurventeil 12 an der Greiferaufschlagleiste 4 ab, das nahtlos in eine Geradführung 11 senkrecht zur Haltefläche 13 der Greiferaufschlagleiste 4 übergeht. Im Ruhebereich bei geschlossenem Greifer stützen sich beide Rollen 5, 10 spielfrei an der Geradführung 11 ab, so daß während des Öffnungs- und Schließvorganges ein Schieben der Greiferspitze 9 vermieden wird, unabhängig davon, ob eine weiche Greiferauflage vorhanden ist. Beim Drehen der Greiferwelle 3 bewegt sich der hakenförmige Greiferfinger 2 zunächst senkrecht zur Haltefläche 13 der Greiferaufschlagleiste 4 durch den Mitnahmestift 6 nach oben. Erreicht die obere Rolle 10 den schrägen Kurventeil 12 an der Greiferaufschlagleiste 4, beginnt das Abschwenken des Greifers, um vor der Papierkante ein- bzw. wegtauchen zu können. Nach dem Umkehrpunkt der Greiferwelle 3 läuft die gleiche Funktion bis zum Schließen des Greifers ab, ohne daß sich Schwingungen in Bogenlaufrichtung auswirken können. Eine Feineinstellung der Greiferspitze 9 zur Haltefläche 13 der Greiferaufschlagleiste 4 ist nicht erforderlich, z.B. auf unterschiedliche Greifflächen am Bogenrand oder Bogenstärken.

Der in den Figuren 2 und 3 dargestellte Klemmgreifer weist eine zusätzliche Feder 8 auf, die zwischen dem Klemmstück 1 und dem unteren Ende des hakenförmigen Greiferfingers 2 angeordnet ist und deren Wirkungslinie auf einer Geraden liegt, die durch den Mittelpunkt der Greiferwelle 3, des Mitnahmestiftes 6 und der Rolle 5 am unteren Ende des hakenförmigen Greiferfingers 2 verläuft. Durch diese zweite Feder 8 läßt sich der Einfluß der Lagerkraft am Mitnahmestift 6 kompensieren. Für die Funktion des Klemmgreifers ist sie aber nicht zwingend erforderlich.

Da sich Schwingungen nur noch senkrecht zur Bogenlaufrichtung auswirken können, ist der Klemmgreifer besonders geeignet für Paarungen von Halteflächen am Bogengreiferaufschlag 4 und an der Greiferspitze 9, welche aus sehr hartem strukturierten Werkstoff bestehen. Ein Verschleiß dieser Halteflächen durch das schleifende Papier kann nicht mehr erfolgen, so daß deren formschlüssiges Halten ohne Verschleiß über eine längere Lebensdauer erfolgt. Da keinerlei Einstellungen erforderlich sind, ist der Klemmgreifer außerdem servicefreundlich. Da der hakenförmige Greiferfinger 2 am Klemmstück 1 und nicht an der Greiferwelle abgefedert gelagert ist und spielfrei kurvengesteuert wird, weist er nur eine geringe Neigung zur Instandhaltung auf, da an den sich drehenden Teilen, den Rollen 5 und 10 und den Lagerstellen am Greiferfinger 2 bzw. den Führungsflächen am Greiferaufschlagleiste 4 kaum Verschleiß auftritt.

### Bezugszeichenliste

- 1: Klemmstück
- 2: Greiferfinger
- 3: Greiferwelle
- 4: Greiferaufschlagleiste
- 5: Rolle
- 6: Mitnahmestift
- 7: Druckfeder
- 8: Feder
- 9: Greiferspitze
- 10: Rolle
- 11: Geradführung
- 12: Kurventeil
- 13: Haltefläche
- 14: Klemmstück

## Patentansprüche

1. Klemmgreifer für Bogenrotationsdruckmaschinen, der aus einem auf der Greiferwelle (3) befestigten Klemmstück (1) besteht, an dem ein hakenförmiger Greiferfinger (2) mit seinem unteren Ende angelenkt ist und dessen Greiferspitze (9) in einer Führung (11, 12) an einer Zylinderwand senkrecht zur Greiferauflage (4) beweglich ist,
**dadurch gekennzeichnet**,
daß am Greiferfinger (2) an beiden Enden Stützrollen (5, 10) angeordnet sind, die über eine im Klemmstück (1) abgestütze Feder (7) an eine Kurve an der Greiferaufschlagleiste (4) andrückbar sind, welche ein Kurventeil (12) zur Rollenabstützung des geöffneten Greiferfingers (2) aufweist, das in eine zur Haltefläche (13) der Greiferaufschlagleiste (4) senkrechte Geradführung (11) übergeht.

2. Klemmgreifer nach Anspruch 1,
**dadurch gekennzeichnet**,
daß die Kraftwirkungslinie der Feder (7) annähernd parallel zum schrägen Kurventeil (12) der Greiferaufschlagleiste (4) verläuft und die Vorspannung der Feder (7) einstellbar ist.

3. Klemmgreifer nach Anspruch 1 und 2,
**dadurch gekennzeichnet**,
daß zwischen dem Klemmstück (1) und dem Greiferfinger (2) eine zweite Feder (8) angeordnet ist, deren Kraftwirkung auf einer Geraden verläuft, die durch die Mittelpunkte von Greiferwelle (3), Greiferfingergelenk (6) und der am unteren Ende des Greiferfingers (2) angeordneten Rolle (5) verläuft.

## Claims

1. Clamping gripper for sheet fed rotary printing presses which consists of a clamping piece (1) fixed on a gripper shaft (3) to which a hook shaped gripper finger (2) is pivoted with its lower end and the gripper tip (3) of which is movable in a guide (11, 12) on a cylinder wall perpendicular to the gripper support (4), characterised in that on the gripper finger (2) there are arranged at both ends support rolls (5, 10) which can be pressed against a cam on the gripper support bar (4) via a spring (7) supported in the clamping piece (1), which has a cam part (12) for rolling support of the opened gripper fingers (2) which merges into a straight line guide (11) perpendicular to the mounting surface (13) of the gripper support bar (4).

2. Clamping gripper according to Claim 1, characterized in that the direction of the action of the force of the spring (7) runs substantially parallel to the inclined cam part (12) of the gripper support bar (4) and the pre-tensioning of the spring (7) is adjustable.

3. Clamping gripper according to Claim 1 and 2, characterised in that between the clamping piece (1) and the gripper finger (2) a second spring (8) is arranged, the force action of which runs on a straight line which runs through the centre point of the gripper shaft (3), the gripper finger pivot (6) and the roll (5) arranged on the lower end of the gripper finger (2).

## Revendications

1. Corps de pinces destinées aux machines rotatives pour l'impression des feuilles se composant d'une partie fixe (1) solidaire d'un arbre de pinces (3) et d'un embout de pince (2) en forme de crochet dont la partie inférieure est articulée sur la partie fixe (1) et la partie supérieure de l'embout (9) mobile verticalement par rapport au siège de la pince (14), dans un chemin de roulement (11,12) ménagé sur une des parois,
caractérisé par le fait
qu'aux deux extrémités de l'embout en forme de crochet (2) sont placés des galets d'appui (5) (10) qui, par l'intermédiaire d'un ressort de pression (7) logé dans la partie fixe (1) s'appuient sur un chemin de roulement formé par le corps de la barre support des sièges de pinces (4), ce chemin de roulement formant dans sa partie (12) un appui pour l'ouverture de l'embout de pince en forme de crochet (2) et dans la partie inférieure de cette barre support des sièges qui est utilisée pour sa fixation, le chemin de roulement (13) devient un guide vertical (11).

2. Corps de pince suivant la revendication no.1
caractérisé par le fait que la droite d'action de la force du ressort (7) est presque parallèle à la partie incurvée du chemin de roulement (12) de la barre support des sièges des pinces (4) et par le fait que la tension du ressort (7) est réglable.

3. Corps de pince suivant la revendication nos. 1 et 2
caractérisé par le fait qu'entre la partie fixe (1) et l'embout de pince en forme de crochet (2) est placé un deuxième ressort (8) dont la droite d'action de la force passe par l'axe de l'arbre des pinces (3), l'axe de l'articulation de l'embout de pince en forme de crochet (6) et par le galet (5) placé à la partie inférieure de l'embout de pince en forme de crochet.
